# EUROPÄISCHE PATENTSCHRIFT

(11) **EP 0 447 886 B1**
(45) Veröffentlichungstag und Bekanntmachung des Hinweises auf die Patenterteilung: **13.07.1994**
(21) Anmeldenummer: 91103525.1
(22) Anmeldetag: 07.03.1991
(51) Int. Cl.: F01D 5/08, F02C 7/18

(54) **Axialdurchströmte Gasturbine**
Axial flow gas turbine
Turbine à gaz avec flux axiale

(30) Priorität: 23.03.1990 CH 963/90
(43) Veröffentlichungstag der Anmeldung: 25.09.1991
(73) Patentinhaber: ASEA BROWN BOVERI AG, 5400 Baden (CH)
(72) Erfinder: Kreitmeier, Franz, CH-5400 Baden (CH)

(56) Entgegenhaltungen:
- EP-A- 0 188 910
- EP-A- 0 313 826
- DE-A- 2 003 947
- DE-A- 3 424 139
- GB-A- 2 100 360
- GB-A- 2 189 845
- US-A- 3 826 084
- US-A- 4 236 869

## Beschreibung

### Technisches Gebiet

Die Erfindung betrifft eine axialdurchströmte Gasturbine, im wesentlichen bestehend aus einer mehrstufigen Turbine, welche unter anderm einen auf einer gemeinsamen Welle angeordneten Verdichter antreibt, gemäss Oberbegriff des Patentanspruchs 1.

### Stand der Technik

Derartige Gasturbinen sind bekannt. Die gesamte rotorseitige Kühlluft wird aus dem Sammelraum zwischen Verdichter und Turbine entnommen; der überwiegende Teil davon strömt direkt über ein Beschleunigungsgitter in die Rotorkühlkanäle ein. Hierbei befindet sich das Beschleunigungsgitter in der Regel auf dem gleichen Radius wie die Rotorkühlkanäle an der Stirnseite des Turbinenrotors. Der kleinere Anteil Kühlluft, d.h. die zur Kühlung der letzten Verdichterscheibe sowie der Trommel und der ersten Turbinenscheibe notwendige Luft muss zur Wahrnehmung der Kühlfunktion in einem Kühler rückgekühlt werden, bevor er drallfrei in den Ringkanal eingeleitet wird. Diese Lösung hat eine Reihe von Unzulänglichkeiten zur Folge.
- Zum einen hat die Kühlluft, da aus dem Sammelraum entnommen, nicht die höchstmögliche und erwünschte Reinheit, wie es insbesondere die feinen Schaufelkühlkanäle verlangen.
- Zum andern wird ein separater, kostspieliger Apparat für die Rückkühlung benötigt.
- Ferner wird dieser kleinere, rückgekühlte Luftanteil infolge der konvektiven Aufheizung auf seinem Weg bis zum Eintritt in den Ringkanal wiederum stark aufgeheizt, wodurch die Kühlwirkung reduziert wird.
- Zudem bewirkt die drallfreie Einführung der Luft eine zusätzliche Erhöhung der adiabaten Wandtemperatur in den betroffenen Bereichen
- Schliesslich bewirkt die drallfreie Einführung der Kühlluft in den Ringkanal ausserdem eine hohe Wärmeübergangszahl α im ganzen beaufschlagten Rotorbereich, was zusammen mit der erwähnten erhöhten Kühllufttemperatur hohe transiente Spannungen verursachen kann.
- Ueberdies ergeben sich im Bereich des Trommellabyrinthes extrem hohe α-Zahlen mit den bekannten Nachteilen.
- Bei diesen bekannten Gasturbinen wird bewusst eine Rückströmung, d.h. eine Einströmung von rückgekühlter Luft aus dem Ringkanal in den Hauptkanal des Verdichters hinter dessen letzte Laufreihe in Kauf genommen. Es versteht sich, dass durch diese Massnahme eine nicht unbeträchtliche Störung des Hauptströmung erfolgt.
- Dadurch, dass die Einströmung in die Rotorkühlkanäle zwangsläufig mit geringen Drall erfolgt, muss der Rotor Pumparbeit leisten, was die Kühllufttemperatur weiterhin anhebt.

Aus der DE 2 003 947 ist eine Gasturbine bekannt mit einer Luftkammer, die einen Teil des zu kühlenden Rotors umfasst und von der Kühlkanäle ausgehen, die zu hohlen Turbinenschaufeln führen. Die Kühlluft wird über Düsen in die Luftkammer eingeleitet, wobei die Düsen die Kühlluft beschleunigen und dadurch eine Verringerung der statischen Kühllufttemperatur bewirken sollen.

### Darstellung der Erfindung

Die Erfindung versucht die obengenannten Nachteile zu vermeiden. Desweiteren liegt ihr noch die zusätzliche Aufgabe zugrunde, bei axial durchströmten Gasturbinen der eingangs genannten Art, welche turbinenseitig grossdimensionierte Rotorstirnflächen aufweisen, den Axialschub zu verringern.

Erfindungsgemäss wird dies dadurch erreicht, dass die rotorseitige Kühlluft für die Turbine nach der letzten Laufreihe des Verdichters an dessen Nabe entnommen und mit dem ihr anhaftenden Drall unmittelbar in den Ringkanal geleitet wird, und dass diese Kühlluft innerhalb des Ringkanals in einem Drallgitter umgelenkt und bis nahe an die Schallgeschwindigkeit beschleunigt wird.

Drallgitter für die Rotorkühlluft, die sich unmittelbar vor der Stirnseite eines Turbinenrotors befinden, sind an sich bekannt aus der GB 2 189 845.

Die Vorteile der Erfindung sind unter anderem im Wegfall des bisher üblichen aufwendigen Kühlers einerseits und der geringen transienten Spannungen im umspülten Wellenbereich andererseits zu sehen.

Es ist besonders zweckmässig, wenn die rotorseitige Kühlluft nach der letzten Laufreihe des Verdichters an dessen Nabe entnommen wird und mit dem ihr anhaftenden Drall in den Ringkanal geleitet wird. Hierdurch wird zum einen gewährleistet, dass die Aufheizung des Rotors über die Kühlluft und somit das Niveau der transienten Spannungen kleinstmöglich ist. Darüberhinaus wird durch die nabenseitige Entnahme reinstmögliche, nahezu staubfreie Luft in den Ringkanal eingeleitet.

Schliesslich wird mit Vorteil die gegen die Trommelabdeckung dichtende Labyrinthdichtung zur Senkung der Wärmeübergangszahl α rotorseitig in Segmente unterteilt. Dadurch wird die Wirkung der in Labyrinthen üblicherweise extrem hohen α-Werte unterbunden.

### Kurze Beschreibung der Zeichnung

In der Zeichnung ist ein Ausführungsbeispiel der Erfindung anhand einer einwelligen axialdurchströmten Gasturbine dargestellt.
Es zeigen:
- Fig.1: einen Teillängsschnitt der Gasturbine;
- Fig.2: die teilweise Abwicklung eines Zylinderschnittes auf mittlerem Durchmesser des durchströmten Ringkanals;
- Fig.3: einen Teilquerschnitt durch die Trommel in der Ebene des Labyrinthes.

Es sind nur die für das Verständnis der Erfindung wesentlichen Elemente gezeigt. Nicht dargestellt sind von der Anlage beispielsweise das Abgasgehäuse der Gasturbine mit Abgasrohr und Kamin sowie die Eintrittspartien des Verdichterteils. Die Strömungsrichtung der Arbeitsmittel ist mit Pfeilen bezeichnet.

### Weg zur Ausführung der Erfindung

Die Turbine 1, von der in Fig.1 lediglich die erste axialdurchströmte Stufe 2 in Form einer Leit- und einer Laufreihe dargestellt ist, besteht im wesentlichen aus dem beschaufelten Rotor 3 und dem mit Leitschaufeln bestückten Schaufelträger 4. Der Schaufelträger ist im Turbinengehäuse 5 eingehängt. Im dargestellten Fall umfasst das Turbinengehäuse 5 ebenfalls den Sammelraum 6 für die verdichtete Brennluft. Aus diesem Sammelraum gelangt die Brennluft in die Ringbrennkammer 7, welche ihrerseits in den Turbineneinlass, d.h. stromaufwärts der ersten Leitreihe mündet. In den Sammelraum gelangt die verdichtete Luft aus dem Diffusor 8 des Verdichters 9. Von letzterem ist lediglich die letzte Stufe 10 dargestellt, wobei die Leitbeschaufelung dieser letzten Stufe aus der eigentlichen Leitreihe und der Nachleitreihe besteht. Die Laufbeschaufelung des Verdichters und der Turbine sitzen auf einer gemeinsamen Welle 11, wobei der zwischen Turbine und Verdichter befindliche Teil als Trommel 12 ausgebildet ist.
Diese Trommel ist in ihrer ganzen axialen Erstreckung von einer Trommelabdeckung 13 umgeben, welche über Rippen 14 mit dem Diffusoraussengehäuse 15 des Verdichters befestigt ist. Diese Trommelabdeckung bildet verdichterseitig das Deckband für die Schaufeln der beiden letzten Verdichterleitreihen. Turbinenseitig begrenzt die Trommelabdeckung zusammen mit der Stirnseite 16 des Turbinenrotors einen radial verlaufenden Radseitenraum 17.

Dieser Raum 17 bildet das austrittsseitige Ende eines Ringkanals 18, welcher, ausgehend von der Nabe hinter der letzten Verdichterlaufreihe, zwischen Trommelabdeckung und Trommel verläuft. In diesen Ringkanal wird die gesamte rotorseitige Kühlluft eingeleitet. Bei der Dimensionierung des Ringkanals 18 ist wegen der darin herrschenden drallbehafteten Strömung folgendes zu beachten: Damit die Drallströmung entlang der Trommel nicht instabil wird, müssen Normal- und Tangentialgeschwindigkeit der Kühlluft sowie mittlerer Kanalradius und Kanalhöhe in einer gewissen Relation zueinander stehen, wie es aus der Theorie der Drallströmung bekannt ist.

Am turbinenseitigen Ende ist auf der Trommel ein gegen die Trommelabdeckung dichtendes Labyrinth 19 angeordnet. Das Labyrinth dichtet indes nur mittelbar gegen die Trommelabdeckung. Sein nichtrotierender Teil ist in einem Labyrinthkörper 24 auf geeignet Art befestigt. Zur Senkung der Wärmeübergangszahl α ist das Labyrinth rotorseitig in eine Anzahl an der Trommeloberfläche angeordneter Segmente unterteilt. In Fig.3 ist die Segmentierung des Labyrinthes 19 dargestellt. Im gezeigten Beispiel handelt es sich um axialgerichtete Hammerkopfnuten 21, welche in einen Bund 22 der Trommel 12 hineingearbeitet sind. In diese Nuten sind sogenannte Wärmestausegmente 20 mit entsprechend konfigurierten Füssen 23 eingehängt. Gegen die in den Ringkanal ragenden Aussenflächen der Wärmestausegmente wirken in Fig.3 nicht dargestellte metallische Dichtstreifen, welche beispielsweise im Labyrinthkörper 24 eingestemmt oder auf sonstige Art befestigt sein können.

Gemäss der Erfindung soll nunmehr innerhalb des Ringkanals 18 die Kühlluft in einem Drallgitter umgelenkt und auf höchstmögliche Tangentialgeschwindigkeit beschleunigt werden. Dieses Drallgitter 25 ist im Ringkanal in Form von Dralldüsen unmittelbar gegenüber der Stirnseite 16 des Turbinenrotors vorgesehen, d.h. es mündet direkt in den Radseitenraum 17. Aus später zu erläuternden Gründen ist es zweckmässig, das Drallgitter auf dem kleinstmöglich Radius anzuordnen.

Um den Labyrinthkörper 24 in seiner Lage zu halten, ist er über mehrere am Umfang verteilte strömungsorientierte Tragrippen 26 mit der Trommelabdeckung 13 verbunden.

Der Zylinderschnitt in Fig. 2 zeigt in vergrössertem Masstab den Schaufelplan über dem Labyrinthkörper 24. Hierin bedeuten c die Absolutgeschwindigkeit der Kühlluft und u die Umfangsgeschwindigkeit des Rotors. Zwecks Angabe der Grössenordnung bei einem ausgeführten Beispiel beträgt das Verhältnis Teilung zu Sehne bei den Tragrippen 26 beispielsweise 1,2 und bei den Dralldüsen 25 ca. 0.85. Bei den Tragrippen 26 handelt es sich lediglich um Strömungsrippen mit symmetrischen Profil, in denen der Strömung weder eine Aenderung der Geschwindigkeit noch der Richtung aufgezwungen wird. Die Strömung verlässt die Tragrippen mit der Geschwindigkeit c und einem Winkel von ca. 20° gegen die Umfangsrichtung.

Bei den Dralldüsen handelt es sich um ein Beschleunigungsgitter mit geringer Krümmung der Skelettlinie, welches die Strömung von nunmehr ca. 25° auf ca. 10° umlenkt und die Geschwindigkeit von ca. 120 auf ca. 420 m/sec steigert.

Die Wirkungsweise der Erfindung wird nachstehend anhand eines Zahlenbeispieles erläutert: Es versteht sich, dass auf die Bekanntgabe von allen den Berechnungen und Versuchen zugrundeliegenden Absolutwerten verzichtet wird, da diese wegen ihrer Abhängigkeit von allzu zahlreichen Parametern ohnehin ungenügende Aussagekraft besitzen würden.

Die gesamte für die Rotorkühlung erforderliche Kühlluft, d.h. ca. 8% der verdichteten Luft wird hinter der letzten Laufreihe im Bereich der Nabe entnommen. Durch den Ringkanal 18 strömt die drallbehaftete Kühlluft bis vor das Trommellabyrinth 19. Durch den vom Verdichter her vorgegebenen Drall wird sichergestellt, dass infolge der kleinen Relativgeschwindigkeit zwischen Rotoroberfläche und Kühlluft minimale Wärmeübergangszahlen und tiefstmögliche adiabate Wandtemperaturen erreicht werden. Dies wiederum hat niedrige transiente Spannungen und tiefstmögliche stationäre Temperaturen im betrachteten Bereich zur Folge.

Durch das Labyrinth 19 strömt lediglich die unvermeidliche Leckmenge. Es ist nicht zu umgehen, dass im Labyrinth die Tangentialgeschwindigkeit auf ca. 50% der dortigen Umfangsgeschwindigkeit abgebaut wird. Damit geht bereits ein Teil der obengenannten positiven Drallwirkung verloren. Durch die spezifische Strömungsform im Labyrinth wird zudem der α-Wert erhöht. Abhilfe wird hier geschaffen durch die Segmentierung des rotorseitigen Labyrinthteiles, welche den Wärmefluss in die Trommel stark vermindert. Durch die Tatsache der Drallreduktion innerhalb des Labyrinthes ist es wichtig, dass der auf das Labyrinth folgende Teil des Ausströmkanals 27 so kurz wie möglich bemessen wird, d.h. das Labyrinth ist möglichst nahe an die erste Turbinenscheibe zu verlegen.

Der Hauptteil der Rotorkühlluft wird über die strömungsorientierten Tragrippen 26 des Labyrinthkörpers 24 in die Dralldüsen 25 geführt. In diesen erfolgt eine Beschleunigung der Kühlluft bis nahe an die Schallgeschwindigkeit bei gleichzeitiger leichter Umlenkung in Rotordrehrichtung. Die Abströmung aus dem Drallgitter erfolgt dabei nahezu tangential, d.h. ca. 10° zur Umfangsrichtung.

Zum einen wirkt sich dieser hoher Drall wiederum positiv auf den Wärmeübergang aus, wie bereits oben beschrieben. Vorteilhafte Werte können erzielt werden, wenn am Eintritt der Kühlluft in den Rotor das Verhältnis Tangentialgeschwindigkeit zu Umfangsgeschwindigkeit um ca. 1 beträgt. Dies bedeutet, dass beim Einströmen in den Rotorkühlkanal kein Arbeitsaustausch erfolgt, d.h. dass dem Rotor weder Arbeit entzogen noch hinzugefügt wird. Insbesondere wird auch die Temperatur der Kühlluft durch Pumparbeit nicht erhöht.

Darüberhinaus wird durch das hohe Geschwindigkeitsniveau der statische Druck am Austritt aus dem Drallgitter stark herabgesetzt. Im Radseitenraum herrscht somit ein niedrigerer mittlerer Druck, wodurch der Axialschub des Rotors erniedrigt wird.

Selbstverständlich ist die Erfindung nicht auf das gezeigte und beschriebene Ausführungsbeispiel beschränkt. In Abweichung von der Lösung der getrennten Tragrippen und Dralldüsen ist durchaus eine Ausbildung denkbar, bei welcher diese beiden Elemente in einem einzigen Gitter vereinigt werden.

### Bezugszeichenliste

- 1: Turbine
- 2: erste Turbinenstufe
- 3: Rotor
- 4: Schaufelträger
- 5: Turbinengehäuse
- 6: Sammelraum
- 7: Brennkammer
- 8: Diffusor
- 9: Verdichter
- 10: letzte Verdichterstufe
- 11: Welle
- 12: Trommel
- 13: Trommelabdeckung
- 14: Rippe
- 15: Diffusoraussengehäuse
- 16: Stirnseite
- 17: Radseitenraum
- 18: Ringkanal
- 19: Labyrinthdichtung
- 20: Segment
- 21: Hammerkopfnut
- 22: Bund
- 23: Fuss von 20
- 24: Labyrinthkörper
- 25: Drallgitter
- 26: Tragrippe
- 27: Ausströmkanal

## Patentansprüche

1. Axialdurchströmte Gasturbine, im wesentlichen bestehend aus einer mehrstufigen Turbine (1), welche unter anderm einen auf einer gemeinsamen Welle (11) angeordneten Verdichter (9) antreibt,
- bei welcher der zwischen Turbine und Verdichter liegende Wellenteil eine Trommel (12) ist, die von einer Trommelabdekkung (13) umgeben ist, und bei welcher der zwischen Trommel und Trommelabdeckung gebildete Ringkanal (18) die Führung der aus dem Verdichter entnommenen Kühlluft zur Stirnseite (16) des Turbinenrotors und daran anschliessend zu deren rotorseitigen Kühlkanälen übernimmt,
- und wozu zur Dichtung zwischen den Druckniveaus am Austritt des Verdichters und am Eintritt der Kühlluft in die Turbine auf der Trommel eine gegen die Trommelabdeckung dichtende Labyrinthdichtung (19) angeordnet ist,
- wobei die gesamte rotorseitige Kühlluft für die Turbine dem Verdichter im Bereich des Verdichteraustritts entnommen wird,
dadurch gekennzeichnet,
- dass die rotorseitige Kühlluft für die Turbine nach der letzten Laufreihe des Verdichters an dessen Nabe entnommen und mit dem ihr anhaftenden Drall unmittelbar in den Ringkanal (18) geleitet wird,
- und dass diese Kühlluft innerhalb des Ringkanals in einem Drallgitter (25) umgelenkt und bis nahe an die Schallgeschwindigkeit beschleunigt wird.

2. Axialdurchströmte Gasturbine nach Patentanspruch 1,
dadurch gekennzeichnet, dass der Ringkanal turbinenseitig vom Radseitenraum (17) gebildet wird, welcher einerseits durch die Trommelabdeckung und andererseits durch die Stirnseite (16) des Turbinenrotors begrenzt ist.

3. Axialdurchströmte Gasturbine nach Patentanspruch 1,
dadurch gekennzeichnet, dass die gegen die Trommelabdeckung dichtende Labyrinthdichtung (19) zur Senkung der Wärmeübergangszahl α rotorseitig in Segmente (20) unterteilt ist.

## Claims

1. Axial-flow gas turbine, essentially consisting of a multistage turbine (1) which drives, inter alia, a compressor (9) arranged on a common shaft (11),
- in which the shaft part lying between turbine and compressor is a drum (12) which is surrounded by a drum cover (13), and in which the annular passage (18) formed between drum and drum cover assumes the function of conducting the cooling air tapped from the compressor to the front end (16) of the turbine rotor and after this to its rotor-side cooling passages,
- and for which a labyrinth seal (19) sealing against the drum cover is arranged on the drum for sealing between the pressure levels at the outlet of the compressor and at the inlet of the cooling air into the turbine,
- all the rotor-side cooling air for the turbine being tapped from the compressor in the area of the compressor outlet,
characterized in that
- the rotor-side cooling air for the turbine is tapped after the last moving row of the compressor at its hub and is passed in the spinning state directly into the annular passage (18),
- and this cooling air is deflected inside the annular passage in a spin cascade (25) and accelerated almost to the speed of sound.

2. Axial-flow gas turbine according to Patent Claim 1, characterized in that the annular passage is formed on the turbine side by the wheel side space (17) which is defined on the one side by the drum cover and on the other side by the front end (16) of the turbine rotor.

3. Axial-flow gas turbine according to Patent Claim 1, characterized in that the labyrinth seal (19) sealing against the drum cover is subdivided on the rotor side into segments (20) in order to reduce the heat transfer coefficient α.

## Revendications

1. Turbine à gaz à écoulement axial, se composant essentiellement d'une turbine (1) à plusieurs étages, qui entraîne entre autres un compresseur (9) monté sur un arbre commun (11),
- dans laquelle la partie d'arbre située entre la turbine et le compresseur est un tambour (12), qui est entouré par une enveloppe de tambour (13), et dans laquelle le canal annulaire (18) formé entre le tambour et l'enveloppe de tambour assure le guidage de l'air de refroidissement extrait du compresseur jusqu'à la face axiale (16) du rotor de la turbine et de là finalement jusqu'à ses canaux de refroidissement du côté du rotor,
- et dans laquelle un joint à labyrinthe (19) est posé sur le tambour pour rendre étanche l'enveloppe de tambour, pour assurer l'étanchéité entre les niveaux de pression à la sortie du compres-seur et à l'entrée de l'air de refroidissement dans la turbine,
- dans laquelle la totalité de l'air de refroidissement pour la turbine du côté du rotor est prélevé dans le compresseur dans la région de la sortie du compresseur,
caractérisée en ce que
- l'air de refroidissement pour la turbine du côté du rotor est prélevé après la dernière rangée mobile du compresseur, à proximité du moyeu de celui-ci, et est conduit immédiatement dans le canal annulaire (18) avec la rotation qu'il présente, et en ce que
- cet air de refroidissement est dévié à l'intérieur du canal annulaire dans une grille de rotation (25) et est accéléré jusqu'à une vitesse proche de la vitesse du son.

2. Turbine à gaz à écoulement axial suivant la revendication 1, carac-térisée en ce que le canal annulaire est formé du côté de la turbine par une chambre (17) latérale à la roue, qui est limitée d'une part par l'enveloppe de tambour et d'autre part par la face axiale (16) du rotor de la turbine.

3. Turbine à gaz à écoulement axial suivant la revendication 1, caractérisée en ce que le joint à labyrinthe (19) assurant l'étanchéité par rapport à l'enveloppe de tambour est subdivisé en segments (20) du côté du rotor pour abaisser le coefficient de transfert thermique α.
